# EUROPÄISCHE PATENTSCHRIFT

(11) **EP 1 064 431 B1**
(45) Veröffentlichungstag und Bekanntmachung des Hinweises auf die Patenterteilung: **02.10.2002**
(21) Anmeldenummer: 99907578.1
(22) Anmeldetag: 01.03.1999
(51) Int. Cl.: E02D 3/074, E01C 19/38

(54) **RICHTUNGSSTEUERUNG FÜR VIBRATIONSPLATTE**
DIRECTIONAL CONTROL FOR A VIBRATING PLATE
DISPOSITIF DE DIRECTION POUR PLAQUE VIBRANTE

(30) Priorität: 16.03.1998 DE 19811345
(43) Veröffentlichungstag der Anmeldung: 03.01.2001
(73) Patentinhaber: WACKER-WERKE GMBH & CO. KG, 80809 München (DE)
(72) Erfinder: STEFFEN, Michael, D-82131 Stockdorf (DE)
(74) Vertreter: Hoffmann, Jörg Peter, Dr. Ing.
(86) Internationale Anmeldenummer: EP9901311
(87) Internationale Veröffentlichungsnummer: WO99047754

(56) Entgegenhaltungen:
- EP-A- 0 142 198
- DE-B- 1 168 350
- US-A- 3 283 677
- US-A- 3 802 791

## Beschreibung

Die Erfindung betrifft eine Bodenverdichtungsvorrichtung gemäß dem Oberbegriff von Patentanspruch 1.

Derartige Vibrationsplatten bestehen üblicherweise aus einer einen Antrieb aufweisenden Obermasse und einer Untermasse, die im wesentlichen aus einer Bodenkontaktplatte und einer von dem Antrieb angetriebenen Schwingungserregereinrichtung besteht. Bei der Schwingungserregereinrichtung bandelt es sich üblicherweise um einen, zwei oder vier Unwuchterreger, die auf einer oder zwei von dem Antrieb angetriebenen Erregerwellen angeordnet sind. Die Obermasse ist an mehreren Stellen mit der Untermasse durch Feder-Dämpfereinheiten, z. B. Gummipuffer, gekoppelt. Durch das Drehen der Erregerwellen werden Kräfte erzeugt, die die Bodenkontaktplatte intervallweise anheben und - bei entsprechender konstruktiver Gestaltung des Erregers - ein kleines Stück in die vom Bediener gewünschte Richtung versetzen. Dadurch kann die Vibrationsplatte nicht nur vorwärts bzw, rückwärts bewegt, sondern auch gelenkt werden.

Kleine Vibrationsplatten werden von dem Bediener über eine Deichsel gelenkt, was aufgrund des relativ niedrigen Gewichts der Vibrationsplatte mit vertretbarem Kraftaufwand möglich ist. Bei größeren Vibrationsplatten dagegen erfolgt die Lenkung mit Hilfe des Schwingungserregers, bei dem die Unwuchten in Axialrichtung der Erregerwelle geteilt, d.h., auf der Untermasse in der rechten und linken Hälfte angeordnet sind. Durch Betätigen eines Schalthebels an der Deichsel wird eine Hydraulik aktiviert, die die Stellung der Fliehgewichte relativ zueinander derart beeinflußt, daß unsymmetrische Kraftvektoren auf die Bodenkontaktplatte wirken, wodurch ein Giermoment um die Hochachse der Maschine erzeugt wird und die Maschine einlenkt.

Insbesondere bei größeren, aber auch bei kleinen Vibrationsplatten ist daher die Lenkbarkeit entweder für den Bediener kraftaufwendig oder mechanisch nur mittels der aufwendigen Hydraulik realisierbar.

Aus der DE-B-1 168 350 ist eine Bodenverdichtungsvorrichtung mit einer Obermasse, einer eine Bodenkontaktplatte und eine Schwingungserregereinrichtung aufweisenden Untermasse, und mit die Obermasse mit der Untermasse an mehreren Stellen koppelnden Federeinheiten bekannt. Über zur Obermasse gehörende Kolben-Zylindereinheiten lässt sich die Federvorspannung der jeweils zugehörigen Federeinheit verändern, wodurch die Andruckkraft der Bodenkontaktplatte auf den Boden eingestellt werden kann. Die Obermasse wird im Wesentlichen durch eine Straßenwalze gebildet.

Die EP-A-0 142 198 zeigt eine vergleichbare Bodenverdichtungsvorrichtung, bei der ebenfalls die Federvorspannung von Federeinheiten von einer Kolben-Zylindereinheit zur Veränderung des Anpressdrucks der Bodenkontaktplatte verstellt werden kann.

Aus der US-A-3,802,791 ist eine Bodenverdichtungsvorrichtung mit einer eine Schwingungserregereinrichtung tragenden Obermasse und einer eine Bodenkontaktplatte aufweisenden Untermasse bekannt. Die an der Obermasse erzeugten Schwingungen werden über eine Zwischenplatte und Federeinheiten auf die Untermasse übertragen. Zwischen der zur Obermasse gehörenden Zwischenplatte und der Untermasse sind an mehreren Stellen zusätzliche Feder-Dämpfereinheiten eingebaut, deren Federvorspannung durch Neigen der Obermasse in Vorwärts- oder Rückwärtsfahrtrichtung veränderbar ist. Lenken lässt sich die Bodenverdichtungsvorrichtung lediglich durch Zerren an einem Führungsbügel.

Der Erfindung liegt die Aufgabe zugrunde, eine Vibrationsplatte mit einer Richtungssteuerung anzugeben, die konstruktiv einfach aber dennoch hochwirksam ist.

Erfindungsgemäß wird die Aufgabe durch eine Bodenverdichtungsvorrichtung gemäß Patentanspruch 1 gelöst. Vorteilhafte Weiterentwicklungen der Erfindung sind den abhängigen Ansprüchen zu entnehmen.

Es hat sich gezeigt, daß durch das bezüglich der Fahrtrichtung unsymmetrische Verändern der Dämpfungseigenschaften bzw. -kennwerte von wenigstens einem Dämpfungselement, das beispielsweise auf der rechten oder linken Seite der Vibrationsplatte angeordnet sein kann, ein Giermoment um die Hochachse der Platte erzeugt wird, so daß sich die Platte in der entsprechenden Richtung dreht. Durch das Verändern der Feder- bzw. Dämpfungseigenschaften über die Lenkeinrichtung kann daher die Vibrationsplatte während des Fahrens je nach Wunsch des Bedieners in die entsprechende Richtung verdreht werden.

Bei einer bevorzugten Ausführungsform der Erfindung weist wenigstens eine Feder-Dämpfereinheit ein Dämpfungsmaterial aus einer elektroviskosen Flüssigkeit auf, das durch die Lenkeinrichtung mit einer variierbaren elektrischen Spannung beaufschlagbar ist. Elektroviskose Flüssigkeiten ändern ihre Viskosität in Abhängigkeit von einer auf sie wirkenden elektrischen Spannung. Bei Verwendung einer elektroviskosen Flüssigkeit in einem Dämpfer ist es möglich, die Dämpfungscharakteristik von vollständig dämpfungsfrei bis starr zu variieren und somit, je nach Spannungsbeaufschlagung, den gewünschten Dämpfungswert einzustellen.

Vorzugsweise werden ein oder mehrere derartige Dämpfer zusammen mit Gummipuffern verwendet, die die Obermasse mit der Untermasse in bekannter Weise koppeln. Dazu werden die elektroviskosen Dämpfer parallel zu den Gummipuffern angeordnet.

Bei einer anderen vorteilhaften Ausführungsform wird die Dämpfungscharakteristik des ausgewählten Gummipuffers dadurch verändert, daß ein Stab vorgesehen ist, der durch einen von der Lenkeinrichtung ansteuerbaren Stellantrieb in den Gummipuffer ein- bzw. aus dem Gummipuffer ausfahrbar ist.

Wiederum eine andere Ausführungsform der Erfindung ist dadurch gekennzeichnet, daß die Feder-Dämpfereinheit, deren Feder- und/oder Dämpfungskennwerte veränderbar sind, mehrere Federn und/oder Dämpfer aufweist, die durch die Lenkeinrichtung über einen Stellantrieb einzeln zu- oder abschaltbar sind. Dadurch ist es möglich, z.B. die Ankopplungsstelle der Gummipuffer an der Unter- bzw. Obermasse durch Zwischenschalten von Federn oder weiteren Gummipuffern zu variieren. Ebenfalls möglich ist es, einzelne Gummipuffer mittels eines magnetischen Riegels vollständig zu überbrücken oder einen weiteren Gummipuffer zuzuschalten.

Diese und weitere Merkmale und Vorteile werden nachfolgend unter Bezugnahme auf die Figur anhand von Ausführungsbeispielen näher erläutert. Die einzige Figur zeigt schematisch eine Seitenansicht einer erfindungsgemäßen Vibrationsplatte.

Eine Obermasse 1 besteht im wesentlichen aus einem Antrieb 2, der auf einem Rahmen 3 befestigt und durch einen Schutzrahmen 4 abgedeckt ist. An dem Rahmen 3 ist weiterhin eine Führungsdeichsel 5 mit einem Lenkhebel 6 angebracht.

Die Obermasse 1 ist an ihrem Rahmen 3 mittels mehreren, üblicherweise vier Gummipuffern 7 an einer Untermasse 8 befestigt, die im wesentlichen aus einer Bodenkontaktplatte 9 und einer Schwingungserregereinrichtung 10 besteht. Da die Schwingungserregereinrichtung 10 sowie der sie antreibende Antrieb 2 bekannt sind, wird auf ihre detaillierte Beschreibung verzichtet.

Die Gummipuffer 7 sind üblicherweise zwischen dem Rahmen 3 und der Bodenkontaktplatte 9 eingesetzt. In der Figur nicht erkennbar sind weiterhin ein oder mehrere Dämpfungselemente vorhanden, die als Dämpfungsmaterial eine elektroviskose Flüssigkeit (z.B. RHEOBAY®) enthalten. Elektroviskose Flüssigkeiten zeichnen sich dadurch aus, daß ihre Viskosität in Abhängigkeit von einer angelegten Spannung veränderbar ist. So ist es z.B. möglich, die elektroviskose Flüssigkeit in dem Dämpfer weitgehend widerstandsfrei strömen zu lassen, wodurch die Dämpfungswirkung gering ist. Andererseits kann die Viskosität durch Anlegen der Spannung auch deutlich erhöht werden, was zu einer Verstärkung der Dämpfungswirkung führt.

Die Veränderung der an den elektroviskosen Dämpfer anzulegenden Spannung wird durch Betätigen des Lenkhebels 6, der mit einer geeigneten, nicht dargestellten Steuereinheit verbunden ist, bewirkt. Die Steuereinheit erzeugt und variiert die Spannung in der gewünschten Weise.

Besonders vorzuziehen ist eine Ausführungsform, bei der auf beiden Seiten, d.h., in Fahrtrichtung gesehen, links und rechts mindestens ein elektroviskoser Dämpfer angeordnet ist. Die Flüssigkeiten in beiden Dämpfern ändern bei entsprechender Betätigung des Lenkhebels 6 ihre Viskosität, so daß auf den beiden Seiten unterschiedliche Dämpfungswirkungen erzielt und das gewünschte Giermoment um die Hochachse der Vibrationsplatte erzeugt werden kann.

Alternativ zu der Verwendung von elektroviskosen Dämpfern können auch mechanische Einflüsse eine Veränderung der Dämpfungscharakteristik bewirken. So ist es z.B. möglich, bei einer nicht dargestellten Ausführungsform der Erfindung mittels eines von der Lenkeinrichtung ansteuerbaren Stellmotors einen Gewindestab in den Gummipuffer einzuschrauben, wodurch dieser starrer wird. Entsprechend kann der Gewindestab auch aus dem Gummipuffer herausgeschraubt werden, was zu einer weicheren Charakteristik des Puffers führt.

Alternativ dazu ist auch die Verwendung von an sich bekannten Öldruck-Stoßdämpfern mit veränderlichen, von außen beeinflußbaren Durchtrittquerschnitten möglich. Weiterhin kann bei einer anderen Ausführungsform der Erfindung die Ankopplungsstelle der Gummipuffer an der Unter- bzw. Obermasse variiert werden, beispielsweise durch Zwischenschalten von weiteren Gummipuffern oder Federn. Das Umschalten erfolgt dann entweder mittels eines Stellantriebs oder eines elektromagnetischen Aktors, der durch Betätigen eines Riegels entweder den Gummipuffer vollständig überbrückt oder einen weiteren Gummipuffer zuschaltet.

Wiederum bei einer anderen Ausführungsform der Erfindung wird auf die Führungsdeichsel vollständig verzichtet. Stattdessen wird eine Fernsteuerung eingesetzt, die den Bediener in die Lage versetzt, die Vibrationsplatte aus einiger Entfernung und somit außerhalb des Gefahrenbereichs zu betreiben. Weiterhin ist der Bediener keinen unangenehmen Schwingungen mehr ausgesetzt. Jedoch hat dies nicht nur den Vorteil der Komfortsteigerung: Da auf die Führungsdeichsel und die bisher verwendete, kostenintensive Hydraulik verzichtet werden kann, sind erhebliche Herstellungskosten einzusparen.

## Patentansprüche

1. Bodenverdichtungsvorrichtung, insbesondere Vibrationsplatte, mit einer Obermasse (1), einer eine Bodenkontaktplatte (9) und eine Schwingungserregereinrichtung (10) aufweisenden Untermasse (8), und mit die Obermasse (1) mit der Untermasse (8) an mehreren Stellen koppelnden Feder-Dämpfereinheiten (7), **dadurch gekennzeichnet, daß** an wenigstens einer der Stellen die Federkennwerte und/oder Dämpfungskennwerte der jeweils zugehörigen Feder-Dämpfereinheit (7) durch eine Lenkeinrichtung (6) zum Erzeugen eines Giermoments um die Hochachse der Platte (9) veränderbar sind.

2. Bodenverdichtungsvorrichtung nach Anspruch 1, **dadurch gekennzeichnet, daß** wenigstens eine Feder-Dämpfereinheit (7) ein Dämpfungsmaterial aus einer elektroviskosen Flüssigkeit aufweist, das mit einer elektrischen Spannung beaufschlagbar ist.

3. Bodenverdichtungsvorrichtung nach Anspruch 2, **dadurch gekennzeichnet, daß** die elektrische Spannung durch die Lenkeinrichtung (6) veränderbar ist.

4. Bodenverdichtungsvorrichtung nach einem der vorstehenden Ansprüche, **dadurch gekennzeichnet, daß** wenigstens eine der Feder-Dämpfereinheiten einen Gummipuffer (7) aufweist.

5. Bodenverdichtungsvorrichtung nach Anspruch 4, **dadurch gekennzeichnet, daß** ein Stab vorgesehen ist, der durch einen von der Lenkeinrichtung (6) ansteuerbaren Stellantrieb in den Gummipuffer (7) ein- bzw. aus dem Gummipuffer (7) ausfahrbar ist.

6. Bodenverdichtungsvorrichtung nach einem der vorstehenden Ansprüche, **dadurch gekennzeichnet, daß** die Feder-Dämpfereinheit (7). deren Feder- und/oder Dämpfungskennwerte veränderbar sind, mehrere Federn und/oder Dämpfer aufweist, die durch die Lenkeinrichtung (6) über einen Stellantrieb einzeln zu- oder abschaltbar sind.

## Claims

1. Ground compacting device, in particular a vibration plate, having an upper mass (1), a lower mass (8) which comprises a ground contacting plate (9) and vibration exciter device (10), and having spring-damper units (7) which couple the upper mass (1) to the lower mass (8) at several sites, **characterised in that** at at least one of the sites the spring characteristic values and/or damping characteristic values of the respectively associated spring-damper unit (7) can be changed by means of a steering device (6) for the purpose of generating a yawing moment about the vertical axis of the plate (9).

2. Ground compacting device as claimed in claim 1, **characterised in that** at least one spring-damper unit (7) comprises a damping material which consists of an electro-viscous liquid and can be influenced by an electric voltage.

3. Ground compacting device as claimed in claim 2, **characterised in that** the electric voltage can be changed by the steering device (6).

4. Ground compacting device as claimed in any one of the preceding claims, **characterised in that** at least one of the spring-damper units comprises a rubber buffer (7).

5. Ground compacting device as claimed in claim 4, **characterised in that** a bar is provided which can be inserted into the rubber buffer (7) and extracted out of the rubber buffer (7) by means of an actuator which can be actuated by the steering device (6).

6. Ground compacting device as claimed in any one of the preceding claims, **characterised in that** the spring-damper unit (7), of which the spring and/or damping characteristic values can be changed, comprises several springs and/or dampers which can be switched on and off by means of the steering device (6) via an actuator.

## Revendications

1. Dispositif de compactage du sol, en particulier plaque vibrante, comportant une masse supérieure (1), une masse inférieure (8) présentant une plaque de contact avec le sol (9) et un dispositif générateur d'oscillations (10), et comportant des unités à ressorts et amortisseurs (7) accouplant la masse supérieure (1) à la masse inférieure (8) en plusieurs emplacements, **caractérisé en ce qu'**en au moins l'un des emplacements, les caractéristiques du ressort et/ou les caractéristiques d'amortissement de l'unité à ressorts et amortisseurs (7) correspondante peuvent être modifiées par un dispositif de manoeuvre (6) de manière à produire un couple d'embardée autour de l'axe vertical de la plaque (9).

2. Dispositif de compactage du sol selon la revendication 1, **caractérisé en ce qu'**au moins une unité à ressorts et amortisseurs (7) présente un matériau d'amortissement constitué d'un liquide électro-visqueux qui peut être soumis à une tension électrique.

3. Dispositif de compactage du sol selon la revendication 2, **caractérisé en ce que** la tension électrique peut être modifiée par le dispositif de manoeuvre (6).

4. Dispositif de compactage du sol selon l'une des revendications précédentes, **caractérisé en ce qu'**au moins l'une des unités à ressorts et amortisseurs comporte un tampon caoutchouc (7).

5. Dispositif de compactage du sol selon la revendication 4, **caractérisé en ce qu'**il est prévu une barre qui peut être introduite dans le tampon caoutchouc (7) ou extraite du tampon caoutchouc (7), au moyen d'un mécanisme de réglage qui peut être commandé par le dispositif de manoeuvre (6).

6. Dispositif de compactage du sol selon l'une des revendications précédentes, **caractérisé en ce que** l'unité à ressorts et amortisseurs (7) dont les caractéristiques de ressort et/ou d'amortissement sont variables, comporte plusieurs ressorts et/ou amortisseurs qui peuvent être mis individuellement en marche ou à l'arrêt par le dispositif de manoeuvre (6), à travers un dispositif de réglage.
